# EUROPÄISCHE PATENTANMELDUNG

(11) **EP 4 653 186 A1**
(43) Veröffentlichungstag der Anmeldung: **26.11.2025**
(21) Anmeldenummer: 25176441.1
(22) Anmeldetag: 14.05.2025
(51) Int. Cl.: B31F 5/00, B31D 5/02, B31D 1/00, B31D 5/00, B26D 1/00, B26D 1/04, B26D 7/27, B26F 1/00, B26F 1/18, B65D 43/02, D21J 3/00, B31B 50/20

(54) **VERFAHREN UND WERKZEUG ZUR HERSTELLUNG EINER DURCHBRECHBAREN SCHWACHSTELLE IN FORMKÖRPERN AUS FASERHALTIGEM MATERIAL UND FORMKÖRPER AUS FASERHALTIGEM MATERIAL MIT EINER DURCHBRECHBAREN SCHWACHSTELLE**

(30) Priorität: 17.05.2024 DE 102024113900
(71) Anmelder: KIEFEL GmbH, 83395 Freilassing (DE)
(72) Erfinder: Hagenauer, Richard, 83416 Saaldorf-Surheim (DE); Kirchleitner, Jakob, 83317 Teisendorf (DE)
(74) Vertreter: DTS Patent- und Rechtsanwälte PartmbB

(57) **Zusammenfassung**

Es werden ein Verfahren zur Herstellung einer durchbrechbaren Schwachstelle in Formkörpern aus faserhaltigem Material, ein Werkzeug zur Herstellung einer durchbrechbaren Schwachstelle in Formkörpern aus faserhaltigem Material und ein Formkörper aus faserhaltigem Material beschrieben, aufweisend mindestens einen Flächenabschnitt, der mindestens einen Bereich mit einer durchbrechbaren Schwachstelle aufweist.

## Beschreibung

### Technisches Gebiet

Es werden ein Verfahren zur Herstellung einer durchbrechbaren Schwachstelle in Formkörpern aus faserhaltigem Material, ein Werkzeug zur Herstellung einer durchbrechbaren Schwachstelle in Formkörpern aus faserhaltigem Material und ein Formkörper aus faserhaltigem Material beschrieben, aufweisend mindestens einen Flächenabschnitt, der mindestens einen Bereich mit einer durchbrechbaren Schwachstelle aufweist.

### Hintergrund

Faserhaltige Materialen werden vermehrt eingesetzt, um bspw. Verpackungen für Lebensmittel (bspw. Schalen, Kapseln, Boxen, etc.) und Konsumgüter (bspw. elektronische Geräte etc.) sowie Getränkebehälter herzustellen. Die faserhaltigen Materialien können dabei Naturfasern aufweisen, die bspw. aus nachwachsenden Rohstoffen oder Altpapier gewonnen werden. Die Naturfasern können in einer sogenannten Pulpe mit Wasser und ggf. weiteren Zusätzen, wie z.B. Stärke, vermischt und anschließend geformt werden. Zusätze können zudem Auswirkungen auf die Farbe, die Barriereeigenschaften und mechanische Eigenschaften haben. Eine Pulpe kann einen Anteil an Naturfasern von bspw. 0,1 bis 10 Gew.-% aufweisen. Der Anteil an Naturfasern kann in Abhängigkeit des Verfahrens, welches zur Herstellung von Verpackungen etc. angewandt wird, und der Produkteigenschaften des herzustellenden Produkts variieren. Fasern, wie bspw. Naturfasern, können auch in einem trockenen Zustand in Formwerkzeuge eingebracht und darin bearbeitet bzw. geformt werden. Alternativ können solche Fasern zu Ausgangsmaterialien für eine anschließende Formgebung verarbeitet werden. Ausgangsmaterialien für eine weitere Verarbeitung können bspw. sog. Bahnen oder Bögen, wie bspw. Airlaid, Fluff-Pulp, Papier etc. sowie Mehrschicht-Anordnungen aus den vorstehenden Materialien, aus einem faserhaltigen Material sein, die dann in einem Formwerkzeug umgeformt werden.

Herstellungsverfahren für Produkte bzw. Formkörper aus einem faserhaltigen Material umfassen einen Wet-Prozess, wobei die Formkörper aus Fasern verpresst werden, die aus einer wässrigen Suspension angesaugt und in einem oder mehreren Prozessschritten unter Wärme und Druck zu fertigen Formkörpern verpresst werden. Ein weiteres Verfahren betrifft einen Dry-Prozess, wobei ein verhältnismäßig lockerer Faserverbund (z.B. Airlaid) mit geringem Feuchtegehalt unter hohem Druck und Wärme zu fertigen Formkörpern verpresst wird.

Bei der Verwendung von faserhaltigen Produkten bzw. Formkörpern, bspw. als Deckel oder dergleichen, ist häufig eine lokale Schwachstelle gefordert, die leicht durchbrochen werden kann. Die Schwachstelle muss dabei so ausgeführt sein, dass diese im nicht geöffneten Zustand eine ausreichende Dichtwirkung gegen Einflüsse von außen und von innen (bspw. Flüssigkeiten, Staub, etc.) auf die Schwachstelle aufweist. Zudem muss die Schwachstelle einfach geöffnet werden können. Bspw. soll dies mit einem Strohhalm möglich sein. Weitere Ausführungen können bspw. eine umklappbare Lippe oder dergleichen aufweisen, die partiell mit einem angrenzenden Bereich verbunden ist und nach dem Trennen eines Teils um einen fest mit dem Bereich verbundenen Abschnitt gekippt werden kann, um eine Trinköffnung freizugeben. Derartige Schwachstellen sind auch bei Kaffeekapseln aus faserhaltigem Material erforderlich, um ein Durchstechen der Kapseln zu ermöglichen, ohne dass die gesamte Struktur der Kapsel aufgrund des faserhaltigen Materials beschädigt wird.

Eine Möglichkeit ist eine Perforierung, wobei kleine, vollständig gestanzte Bereiche von dazwischen angeordneten Stegen getrennt sind. Dabei wird im Bereich der gestanzten Bereiche keine vollständige Barriere bzw. Dichtung erreicht. Eine weitere Möglichkeit der Reduzierung der Schichtdicke im Bereich einer Schwachstelle weist den Nachteil auf, dass beim Durchstoßen der Schwachstelle aufgrund des faserhaltigen Materials ein Einreißen der Schwachstelle auftritt, weil sich die Fasern über die Schwachstelle im verbundenen Restbereich erstrecken, so dass der Bereich um die Schwachstelle stark beschädigt wird. Da sich die Orientierung von Fasern und die Art der Fasern (bspw. Faserlänge) bei einer Vielzahl von Formteilen jedes Mal unterscheiden kann, ist es damit auch nicht möglich, die Auswirkungen auf die Schwachstellen und damit ein Einreißen für eine Vielzahl von Formkörpern konstant zu halten, wenn die Schwachstellen durchstoßen werden. Darüber hinaus lässt sich eine solche Reduzierung der Schichtdicke nur mit großem Aufwand realisieren. Dies betrifft insbesondere die Einhaltung von Schichtdicken, damit das Durchstoßen der Schwachstelle mit einem definierten Kraftaufwand erfolgen kann und zugleich die Schwachstelle ausreichend stabil ist.

Die aus dem Stand der Technik bekannten Ausführungen für solche Schwachstellen in Formteilen aus einem faserhaltigen Material weisen jedoch den Nachteil auf, dass diese entweder leicht geöffnet werden können, dabei aber vor allem keine sichere Dichtwirkung und Barriere bereitstellen, oder aber eine ausreichende Dichtwirkung bereitstellen, dabei aber nur sehr schwer geöffnet werden können.

### Aufgabe

Es besteht daher die Aufgabe darin, eine Lösung anzugeben, welche die Nachteile des Stands der Technik behebt, und eine Lösung für durchbrechbare Schwachstellen in Formkörpern aus faserhaltigem Material bereitstellt, die einfach ausgebildet sind, ausreichende Barriere- und Dichteigenschaften aufweisen, sowie einfach geöffnet werden können, ohne dass es zu einer Beschädigung von Formteilen kommt. Zudem soll eine Schwachstelle reproduzierbar ausgebildet sein, so dass eine Vielzahl von Formteilen mit gleichen Eigenschaften, insbesondere im Bereich der Schwachstelle, hergestellt werden kann.

### Lösung

Die vorstehend genannte Aufgabe wird durch ein Verfahren zur Herstellung einer durchbrechbaren Schwachstelle in Formkörpern aus faserhaltigem Material gelöst, wobei das Verfahren folgende Schritte aufweist:
- Bereitstellen eines Formkörpers aus einem faserhaltigen Material, der mindestens einen Flächenabschnitt aufweist,
- vollständiges Durchtrennen mindestens eines Bereichs des mindestens einen Flächenabschnitts, und
- Verpressen des mindestens einen zuvor vollständig durchtrennten mindestens einen Bereichs, wobei das faserhaltige Material im mindestens einen durchtrennten Bereich gegeneinander verpresst und dadurch eine Verbindung im mindestens einen Bereich erzeugt wird, welche schwächer ist wie die Verbindung des faserhaltigen Materials im restlichen Bereich des mindestens einen Flächenabschnitts.

Bei dem Verfahren wird das faserhaltige Material an den gegenüberliegenden Oberflächen in der Trennstelle (bspw. Schnittflächen) des mindestens einen Bereichs nach einem vollständigen Durchtrennen gegeneinander verpresst, wobei im Bereich der Trennstelle eine kraftschlüssige Verbindung der Oberflächen erzeugt wird, wodurch die durchbrechbare Schwachstelle ausgebildet wird. Eine durchbrechbare Schnittstelle kann insbesondere durchstoßbar ausgebildet sein, so dass bspw. ein Durchstoßen mittels eines Strohhalms oder dergleichen möglich ist. Das Verpressen des zuvor vollständig durchtrennten Bereichs bildet dabei eine Schwachstelle aus, die ausreichend stark gegen ein ungewolltes Durchdringen von Stoffen etc. ist, und zugleich einfach durchbrochen bzw. durchstoßen werden kann, ohne dass der Flächenabschnitt um den mindestens einen Bereich mit der Schwachstelle beschädigt wird. Eine stoffschlüssige Verbindung zwischen Fasern des faserhaltigen Materials der getrennten Stellen besteht in der fertig ausgebildeten Schwachstelle nach dem Verpressen nicht.

Dabei kann der Formkörper in weiteren Ausführungen nur aus dem faserhaltigen Material bestehen und bspw. keine Laminierung etc. aufweisen. Der Flächenabschnitt kann zudem eben oder gekrümmt ausgebildet sein, wobei der mindestens eine Bereich dem Verlauf des Flächenabschnitts folgen kann.

Gegenüber bekannten Ausführungen ist die Herstellung von Schwachstellen einfach realisierbar und ermöglicht die Bereitstellung einer Vielzahl von Formkörpern mit gleichen Eigenschaften im Bereich der Schwachstelle. Insbesondere zeigen dabei die Schwachstellen aller Formkörper beim Durchbrechen bzw. Durchstoßen ein gleiches Verhalten und beschädigen den Flächenabschnitt und den mindestens einen Bereich nicht.

Das Durchtrennen des mindestens einen Bereichs und das anschließende Verpressen des mindestens einen Bereichs können prozesstechnisch einfach realisiert werden.

Der mindestens eine Bereich selbst kann mindestens abschnittsweise geradlinig, gekrümmt, rund, eckig etc. ausgeführt sein.

In weiteren Ausführungen kann die Schichtdicke des faserhaltigen Materials im mindestens einen Bereich reduziert werden. Die Reduzierung der Schichtdicke kann beim Verpressen erfolgen, so dass die Kraft auf die gegenüberliegenden Oberflächen im Bereich der Trennstelle erhöht wird. Dabei kann durch ein entsprechendes Presswerkzeug mit einer ausreichend großen Pressfläche sichergestellt werden, dass es beim Verpressen nicht zu einer Ausweichbewegung des faserhaltigen Materials kommt. D.h. die Ausrichtung und der Verlauf des Flächenabschnitts können auch beim Verpressen beibehalten werden. Zusätzlich kann dabei die Schichtdicke eines Abschnitts neben dem mindestens einen Bereich reduziert werden.

In weiteren Ausführungen wird durch das Verpressen keine stoffschlüssige Verbindung von Fasern des faserhaltigen Materials im mindestens einen Bereich hergestellt.

In weiteren Ausführungen kann das Verpressen bei einer Temperatur im Bereich von 1 bis 250 °C erfolgen. Vorzugsweise kann das Verpressen ab etwa Raumtemperatur, also 20 °C erfolgen.

In weiteren Ausführungen kann das Verpressen bei einem Druck im Bereich von 1 bis 250 N/mm², insbesondere im Bereich von 100 bis 200 N/mm², erfolgen.

In weiteren Ausführungen können mehrere Bereiche in dem mindestens einen Flächenabschnitt durchtrennt werden, wobei die mehreren Bereiche durch faserhaltiges Material voneinander getrennt sind, welches nicht durchtrennt wird. Dabei können Stege bzw. Mikroverbindungen zwischen den vollständig durchtrennten Bereichen verbleiben, welche den durchtrennten Bereichen eine ausreichende Stabilität verleihen und auch Kräfte über die Schwachstelle hinweg tragen können.

In weiteren Ausführungen können die mehreren Bereiche und das die mehreren Bereiche voneinander trennende faserhaltige Material gemeinsam verpresst werden, wobei das Verpressen gemeinsam erfolgen kann, so dass auch das faserhaltige Material zwischen den getrennten Bereichen mit verpresst wird.

In weiteren Ausführungen können der mindestens eine Bereich und/oder der mindestens eine Flächenabschnitt nach dem Verpressen laminiert werden, um eine zusätzliche Beschichtung für eine Barriere etc. bereitzustellen.

In weiteren Ausführungen kann das Bereitstellen des Formkörpers zusätzlich einen Herstellschritt aufweisen, wobei faserhaltiges Material zu einem Formkörper geformt wird. ein solcher Herstellschritt ist der Ausbildung des Formkörpers vorgelagert und kann bspw. in einer gemeinsamen Anlage durchgeführt werden. Alternativ kann der Formkörper vorab hergestellt und anschließend einer Einrichtung zur Herstellung von Schwachstellen zugeführt werden. Der Herstellschritt kann bspw. ein Formen von Formkörpern aus einer Pulpe oder aus einem verhältnismäßig trockenem Material (bspw. Airlaid etc.) aufweisen.

In weiteren Ausführungen kann nach dem Durchtrennen des mindestens einen Bereichs und vor dem Verpressen des mindestens einen Bereichs ein Befeuchten des mindestens einen Bereichs erfolgen. Das Befeuchten kann das anschließende Verpressen positiv beeinflussen, so dass bspw. eine stärkere Komprimierung und damit ein stärkerer Druck auf die getrennten Oberflächen erzeugt wird (höhere kraftschlüssige Verbindung), da feuchteres Material - je nach Materialart und -verarbeitung - leichter verpresst werden kann. Dabei erfolgt keine stoffschlüssige Verbindung, so dass der Vorteil der kraftschlüssigen Verbindung der Schwachstelle beibehalten wird.

In weiteren Ausführungen können das Durchtrennen und/oder das Verpressen des mindestens einen Bereichs auf gegenüberliegenden Seiten des mindestens einen Flächenabschnitts erfolgen. Dabei kann auch eine Reduzierung der Schichtdicke auf beiden Seiten erfolgen.

In weiteren Ausführungen kann während des Verpressens ein den mindestens einen durchtrennten Bereich überspannendes Muster auf mindestens einer Seite in eine Oberfläche eingeprägt werden. Das Einprägen kann in weiteren Ausführungen gleichzeitig beim Verpressen erfolgen. Durch das Muster kann die Verbindung in der Schwachstelle verstärkt werden, da zum einen eine weitere partielle Verfestigung durch tiefer in das faserhaltige Material eindringende Prägemuster erreicht wird, und andererseits gleichzeitig beim Verpressen von gegenüberliegenden Oberflächen ein Verpressen in einer weiteren Orientierung bzw. Richtung in der Trennstelle erfolgen kann.

Die vorstehend genannte Aufgabe wird ferner durch ein Werkzeug zur Herstellung einer durchbrechbaren Schwachstelle in Formkörpern aus faserhaltigem Material gelöst, aufweisend mindestens ein Schneidelement und mindestens einen Stempel, wobei das mindestens eine Schneidelement in dem mindestens einen Stempel aufgenommen und relativ zum mindestens einen Stempel verlagerbar ist, wobei zur Herstellung einer durchbrechbaren Schwachstelle das mindestens eine Schneidelement und der mindestens eine Stempel gemeinsam verlagerbar sind und das mindestens eine Schneidelement aus dem mindestens einen Stempel hervorsteht, wobei nach dem Durchtrennen mindestens eines Bereichs eines faserhaltigen Materials durch die gemeinsame Verlagerung des mindestens einen Schneidelements und des mindestens einen Stempels das mindestens eine Schneidelement an mindestens einem Anschlag gehalten werden kann, so dass bei einer weiteren Verlagerung des mindestens einen Stempels eine Pressfläche des mindestens einen Stempels gegen den mindestens einen Bereich drückbar ist und das mindestens eine Schneidelement in den mindestens einen Stempel eintaucht.

Die Ausbildung des Werkzeugs als kombinierte Trenn- und Presseinrichtung ermöglicht das Durchtrennen von faserhaltigem Material in mindestens einem Bereich und ein Verpressen des mindestens einen durchtrennten Bereichs in einem Arbeitsschritt. Der mindestens eine Stempel und das mindestens eine Schneidelement sind so miteinander gekoppelt, dass bei einem Schließen des Werkzeugs zunächst das faserhaltige Material in mindestens einem Bereich durchtrennt und bei weiter Bewegung in Schließrichtung der zuvor durchtrennte Bereich verpresst wird. Das mindestens eine Schneidelement kann hierzu in den mindestens einen Stempel eintauchen und ist bspw. über ein Federelement im Stempel gelagert, so dass das Schneidelement automatisch in eine Aufnahme des Stempels gedrückt werden kann, wenn eine untere Endlage erreicht ist. Die Endlage kann bspw. erreicht sein, wenn das Schneidelement das faserhaltige Material vollständig durchtrennt hat und in Kontakt mit einer Gegenlage des Werkzeugs kommt, die auch als Anschlag für das Schneidelement dient.

Die vorstehend genannte Aufgabe wird zudem durch einen Formkörper aus faserhaltigem Material gelöst, aufweisend mindestens einen Flächenabschnitt, wobei der mindestens eine Flächenabschnitt mindestens einen Bereich mit einer durchbrechbaren Schwachstelle aufweist, wobei die durchbrechbare Schwachstelle eine Trennstelle mit gegenüberliegenden Oberflächen aufweist, wobei die gegenüberliegenden Oberflächen der Trennstelle durch ein Trennen des faserhaltigen Materials erzeugt sind, und wobei das faserhaltige Material an den Oberflächen der Trennstelle kraftschlüssig miteinander verbunden ist.

Die Ausbildung der Schwachstelle stellt eine ausreichende Dichtigkeit bereit und kann gleichzeitig leicht geöffnet werden, ohne dass der den mindestens einen Bereich umgebende Flächenabschnitt beschädigt oder zerstört wird. In Bezug auf die Vorteile und Ausbildungen des Formkörpers wird auch auf die Ausführungen zur Herstellung einer Schwachstelle und des Werkzeugs dafür verwiesen.

In weiteren Ausführungen kann dabei der mindestens eine Flächenabschnitt im Bereich mit der durchbrechbaren Schwachstelle gegenüber angrenzenden Bereichen des mindestens einen Flächenabschnitts eine geringere Schichtdicke aufweisen.

In weiteren Ausführungen kann ferner das faserhaltige Material im Bereich der durchbrechbaren Schwachstelle eine stärkere Komprimierung aufweisen wie in angrenzenden Bereichen des mindestens einen Flächenabschnitts.

Weitere Merkmale, Ausgestaltungen und Vorteile ergeben sich aus der nachfolgenden Darstellung von Ausführungsbeispielen mit Bezug auf die Figuren.

### Kurzbeschreibung der Figuren

In den Zeichnungen zeigt:
- Fig. 1: eine schematische Darstellung der Herstellung einer Schwachstelle in einem Bereich eines Flächenabschnitts eines Formkörpers;
- Fig. 2: schematische Darstellungen der Ausbildung von Schwachstellen in Formkörpern;
- Fig. 3: schematische Darstellungen einer Schwachstelle mit einer Prägung;
- Fig. 4: eine schematische Darstellung einer Schwachstelle in einer Schnittansicht;
- Fig. 5: eine weitere schematische Darstellung der Herstellung einer Schwachstelle in einem Bereich eines Flächenabschnitts eines Formkörpers;
- Fig. 6: eine noch weitere schematische Darstellung der Herstellung einer Schwachstelle in einem Bereich eines Flächenabschnitts eines Formkörpers; und
- Fig. 7: eine schematische Darstellung eines Verfahrens zur Herstellung von durchbrechbaren Schwachstellen in Formkörpern aus einem faserhaltigen Material.

### Detaillierte Beschreibung von Ausführungsbeispielen

Nachfolgend werden mit Bezug auf die Figuren Ausführungsbeispiele der hierin beschriebenen technischen Lehre dargestellt. Für gleiche Komponenten, Teile und Abläufe werden in der Figurenbeschreibung gleiche Bezugszeichen verwendet. Für die hierin offenbarte technische Lehre unwesentliche oder für einen Fachmann sich erschließende Komponenten, Teile und Abläufe werden nicht explizit wiedergegeben. Im Singular angegebene Merkmale sind auch im Plural mitumfasst, sofern nicht explizit etwas anderes ausgeführt ist. Dies betrifft insbesondere Angaben wie "ein" oder "eine".

Fig. 1 zeigt eine schematische Darstellung verschiedener Schritte bei der Herstellung einer Schwachstelle 24 in einem Bereich 22 eines Flächenabschnitts 20 eines Formkörpers 10 aus einem faserhaltigen Material. Formkörper 10 können bspw. in einem vorgelagerten Herstellungsschritt aus einer faserhaltigen Suspension (Pulpe) geformt werden. Alternativ können Formkörper 10 aus einer papierartigen Lage mit mindestens einer Schicht geformt werden. Bei einem Formprozess können Formkörper 10 in eine dreidimensionale Form gebracht und ausgehärtet werden. Die Formkörper 10 können bspw. als Deckel ausgeformt werden, wie in Fig. 2 gezeigt. Formkörper 10 können aber auch in andere Formen gebracht werden und bspw. Becher, Schalen, Kapseln, etc. ausbilden.

Nach der Bereitstellung von Formkörpern 10 können Flächenabschnitte 20 mit einer Schwachstelle 24 versehen werden. Flächenabschnitte 20 können sich bspw. an ebenen Bereichen des Materials oder an gekrümmten Bereichen des Materials befinden. Die Ausbildung von Schwachstellen 24 unterliegt keiner Einschränkung im Hinblick auf die (Ober)flächenstruktur des Materials. Hierzu ist lediglich eine Anpassung des Werkzeugs für die Herstellung von Schwachstellen 24 vorzunehmen bzw. das Werkzeug entsprechend auszugestalten.

Fig. 1a) zeigt eine schematische Darstellung eines ersten Herstellungsschritts für die Herstellung von Schwachstellen 24 in einem Flächenabschnitt 20 eines Formkörpers 10 aus einem faserhaltigen Material. Im gezeigten Ausführungsbeispiel ist ein Ausschnitt des Formkörpers 10 gezeigt. Bei dem Formkörper 10 kann es sich bspw. um einen Deckel handeln, der wie in Fig. 2 gezeigt, ausgebildet ist. Die Herstellung der Schwachstelle 24 erfolgt in einem eben verlaufenden Flächenabschnitt 20. Hierzu wird der Formkörper 10 auf einen Werkzeugteil gelegt, der als Gegenlage 44 dient. Die Gegenlage 44 bzw. das Werkzeugteil können aus einem geeigneten Material, insbesondere einem Metall oder einer Metalllegierung bestehen bzw. zumindest an der Auflagefläche für den Flächenabschnitt 20 ein Metall oder eine Metalllegierung aufweisen. Die Gegenlage 44 kann vollständig die Geometrie des Formkörpers 10 abbilden, so dass der Formköper 10 an seiner unteren Fläche vollflächig mit der Gegenlage 44 in Kontakt steht. In weiteren Ausführungen kann sich die Gegenlage 44 im Wesentlichen über den Bereich erstrecken, in dem die Schwachstelle 24 ausgebildet wird.

Fig. 1a) zeigt den Flächenabschnitt 20 aus faserhaltigem Material eines Formkörpers 10, der mindestens in einem Bereich 22 auf der Gegenlage 44 aufliegt. Zur Herstellung der Schwachstelle 24 im Bereich 22 wird zunächst ein Stanzmesser 40, das als Schneidelement dient, positioniert und dann von oben in Richtung der Pfeile abgesenkt. Die Ausbildung des Stanzmesser 40 definiert dabei, welche Breite und Länge ein Schnitt durch das faserhaltige Material nach dem Stanzen aufweist. Es können in weiteren Ausführungen mehrere Stanzschritte nacheinander und/oder über hinter- bzw. nebeneinander angeordnete Stanzmesser 40 durchgeführt werden, um bspw. Schnitte im faserhaltigen Material zu erzeugen, die eine große Länge und/oder eine gekrümmte, geschlossene und/oder "perforierte" Form aufweisen. Eine perforierte Form umfasst bspw. Ausführungen mit einer Vielzahl an vollständig durchtrennten Bereichen, die von Stegen 30 getrennt sind, wobei das faserhaltige Material im Bereich der Stege 30 nicht durchtrennt oder nur teilweise durchtrennt ist, d.h. die Schichtdicke des faserhaltigen Materials im Bereich der Stege 30 kann gegenüber dem faserhaltigen Material im restlichen Flächenabschnitt 20 reduziert sein.

Fig. 1b) zeigt einen Zustand, wobei das Stanzmesser 40 das faserhaltige Material im Bereich 20 vollständig durchtrennt hat. Die untere spitze Schneidkante des Stanzmessers 40 stößt dabei an der Gegenlage 44 an und kann nicht weiter verlagert werden. Das faserhaltige Material in der Trennstelle 26 wird zur Seite gedrängt, so dass es zu einer leichten Anhäufung von Material im Bereich 22 kommen kann, weil ein Ausweichen nach unten oder zur Seite nicht bzw. nur begrenzt möglich ist. Die gezeigte Anhäufung in der Trennstelle 26 ist die einfachste Ausweichmöglichkeit für das Material.

Nach dem Trennen weist das faserhaltige Material in der Trennstelle 26 gegenüberliegende Oberflächen 28 auf, die vollständig voneinander getrennt sind und keine stoffschlüssige Verbindung mehr aufweisen.

Wie in Fig. 1c) gezeigt, besteht in der Trennstelle 26 nach dem Stanzen ein Spalt zwischen den Oberflächen 28. Durch den Spalt können Stoffe, Flüssigkeiten etc. durch die Schwachstelle 24 hindurchtreten. Daher wird ein Stempel, der in der gezeigten Ausführungsform ein Prägestempel 42 ist, relativ zur Trennstelle 26 positioniert und in Richtung der Pfeile auf den Spalt bzw. die Trennstelle 26 bewegt. Der Prägestempel 42 kann dabei eine untere Prägefläche aufweisen, die sich mindestens über die Länge und Breite der Trennstelle 26 bzw. des Spalts erstreckt. In der gezeigten Ausführungsform weist der Prägestempel 42 eine Breite auf, die sich seitlich mindestens 3 bis 10 mm über die Trennstelle 26 hinweg in beide Richtungen erstreckt. In Längsrichtung, d.h. in Zeichnungsrichtung kann sich die Prägefläche des Prägestempels 42 in gleichem Maß um mindestens 3 bis 10 mm über die Trennstelle 26 hinweg erstrecken.

Die Prägefläche des Prägestempels 40 ist in dem gezeigten Ausführungsbeispiel eben ausgebildet, so dass über einen definierbaren Prägebereich, der nach Maßgabe der Prägefläche des Prägestempels 40 definiert ist, ein Verpressen des Flächenabschnitts 20 mit der Trennstelle 26 im Bereich 22 durchführbar ist. Beim Verpressen wird der Prägestempel 40 so weit gegen den Bereich 22 gedrückt, bis sich eine kraftschlüssige Verbindung zwischen den Oberflächen 28 in der Trennstelle 26 ausbildet, wobei der Spalt geschlossen wird. In den gezeigten Ausführungen erstreckt sich der Prägebereich, d.h. der Bereich des faserhaltigen Materials der verpresst wird, über die Trennstelle 26 hinaus. Damit wird auch die Anhäufung des Materials im Bereich der Trennstelle 26 verpresst, so dass nach dem Verpressen keine Anhäufung aufgrund der Trennung bzw. des Schnitts verbleibt.

In weiteren Ausführungen können bspw. Schnitte mit geschlossenen Strukturen (bspw. kreisförmige Schwachstellen 24; siehe z.B. Fig. 2f) nur seitlich eine Erstreckung der Prägefläche eines Prägestempels aufweisen. Die entsprechend gepresste Fläche des Flächenabschnitts 20 kann sich in der Ausführung einer Schwachstelle 24 als geschlossene Struktur damit bspw. kreisförmig mit einem größeren Durchmesser als die Schwachstelle 24 selbst erstrecken.

In weiteren Ausführungen kann die Prägefläche mit einem Muster oder dergleichen versehen sein, so dass an der Oberfläche des verpressten Bereichs eine Prägung mit einem korrespondierenden Muster, wie bspw. in Fig. 3 gezeigt, erzeugt werden kann. Hierzu kann die Prägefläche bspw. Erhebungen und/oder Vertiefungen in Form von parallel und/oder sich kreuzenden Rillen, Linien, etc. aufweisen. Weiterhin können solche Erhebungen und/oder Vertiefungen gekrümmt an der Prägefläche verlaufen.

Fig. 1d) zeigt den Flächenabschnitt 20 mit dem Bereich 22, der eine durchbrechbare Schwachstelle 24 aufweist, nach dem Verpressen. Der Bereich 22 ist gegenüber dem restlichen Flächenabschnitt 20 komprimiert und weist eine geringe Schichtdicke auf. Dabei sind die Erhebungen bzw. Materialanhäufungen durch den Schnitt flach gedrückt. Zudem werden durch die Komprimierung des Materials die Oberflächen 28 gegeneinander gedrückt, so dass sich eine kraftschlüssige Verbindung zwischen den Oberflächen 28 hergestellt wird. Um eine kraftschlüssige Verbindung zu erreichen und eine Ausgleichsbewegung des faserhaltigen Materials zu unterbinden ist vorzugsweise die Prägefläche bzw. der Prägebereich entsprechend zu dimensionieren, d.h. breit zu gestalten. Die kraftschlüssige Verbindung stellt eine dichtende Ausführung der Schwachstelle 24 bereit, wobei zugleich ein Durchbrechen bzw. Durchstoßen einfach erfolgen kann, weil keine stoffschlüssige Verbindung vorherrscht. Zudem wird beim Durchstoßen (bspw. mittels eines Strohhalms oder dergleichen) kein unkontrolliertes Einreißen oder eine andere Beschädigung des Flächenabschnitts 20 erzeugt, weil eine "Sollbruchstelle" gegeben ist und die Schwachstelle 24 einen bereits vollständig getrennten Bereich aufweist.

Fig. 2 zeigt schematische Darstellungen der Ausbildung von Schwachstellen 24 in Formkörpern 10, wobei die in Fig. 2 gezeigten Formkörper 10 als Deckel ausgebildet sind. Die Deckel bestehen aus einem faserhaltigen Material. Die Deckel bzw. Formkörper 10 der Fig. 2a) bis f) weisen eine dreidimensionale Struktur mit einem umlaufenden Rand 12 auf, welcher auf einen Becher aufgesetzt und mit einem Becherrand verrastet werden kann. Mittig weisen die Deckel einen im Wesentlichen kreisrunden Flächenabschnitt 20 auf. Der Flächenabschnitt 20 kann verschiedene Gestaltungsmerkmale aufweisen. Bspw. weist der Flächenabschnitt 20 eine Vertiefung auf, wie schematisch angedeutet. Ferner weist der Flächenabschnitt 20 jeder der gezeigten Deckel bzw. Formkörper 10 eine Schwachstelle 24 auf, die gemäß einem hierin beschriebenen Herstellungsprozess gefertigt worden ist und damit eine Trennstelle 26 aufweist, welche nach einem Stanzschritt verpresst wurde, so dass im Trennbereich eine kraftschlüssige Verbindung zwischen getrennten Oberflächen 28 hergestellt worden ist.

Fig. 2a) zeigt die Ausbildung einer Schwachstelle 24 mit drei aufeinander zulaufenden Schnitten, die über einen mittigen Steg 30 voneinander getrennt sind. Der Prägebereich kann sich in dieser Ausführung über den Steg 30 hinweg erstrecken.

Fig. 2b) zeigt eine Abwandlung, wobei die Schwachstelle 24 vier aufeinander zulaufende Schnitte aufweist, die über einen mittigen Steg 30 voneinander getrennt sind.

Fig. 2c) zeigt eine Abwandlung der Ausführung von Fig. 2b), wobei die vier aufeinander zulaufenden Schnitte durch weitere Stege 30 geteilt sind. Dabei können die Schnitte bzw. die einzelnen Bereiche, die zuvor vollständig durchtrennt und anschließend verpresst wurden, eine größere Erstreckung aufweisen, so dass trotz eines größeren Durchstechbereichs (bspw. für Strohhalme mit großem Querschnitt, welche z.B. bei dickflüssigen Getränken (Milchshake, etc.) zum Einsatz kommen) die Schwachstelle 24 eine ausreichende Stabilität bei gleichzeitig leichter Durchstoßbarkeit aufweist.

Fig. 2d) zeigt eine Abwandlung zu der Ausführung von Fig. 2a), wobei zusätzlich zwischen den äußeren Enden der Schnitte jeweils ein Schnitt eingebracht ist, der anschließend verpresst wurde. In solchen Ausführungen kann die Schwachstelle 24 nahezu über die gesamte Fläche durchstoßen bzw. vom restlichen Flächenabschnitt 20 getrennt werden.

Fig. 2e) zeigt eine Abwandlung zu der Ausführung von Fig. 2b), wobei zusätzlich zwischen den äußeren Enden der Schnitte jeweils ein Schnitt eingebracht ist, der anschließend verpresst wurde. Auch in solchen Ausführungen kann die Schwachstelle 24 nahezu über die gesamte Fläche durchstoßen bzw. vom restlichen Flächenabschnitt 20 getrennt werden.

Fig. 2f) zeigt eine Ausführung mit einem im Wesentlichen kreisrunden Bereich 22, der eine Vielzahl von Schnitten aufweist, welche das faserhaltige Material vollständig trennen und anschließend verpresst wurden, wobei die einzelnen Schnitte von Stegen 30 getrennt sind. In einem Bereich weist der von den Schnitten und den Stegen 30 umgebende Flächenabschnitt eine Verbindung zum restlichen Flächenabschnitt 20 auf, so dass nach dem Durchbrechen bzw. Durchstoßen der Schwachstelle 24 im Bereich 22 die vom restlichen Flächenabschnitt 20 gelöste Fläche über eine Art Scharnier mit dem restlichen Flächenverbunden 20 verbunden bleibt.

In den in Fig. 2 gezeigten Ausführungen können die Stege 30 gemeinsam mit den vollständig durchtrennten Bereichen des faserhaltigen Materials gemeinsam verpresst werden bzw. verpresst sein.

Fig. 3 zeigt schematische Darstellungen einer Schwachstelle 24, die mit einer Prägung 32 versehen ist. Eine Prägung 32 kann beim Verpressen eines zuvor durchtrennten Bereichs 22e eines faserhaltigen Materials bzw. eines Flächenabschnitts 20 eingebracht werden, wozu eine Prägefläche eines Prägestempels 42 entsprechend ausgebildet ist und bspw. eine Oberfläche mit Vertiefungen und/oder Erhebungen aufweist. Eine Prägung 32 kann partiell eine stärkere Verpressung im Bereich von Vertiefungen im verpressten Bereich des faserhaltigen Materials erzeugen, wodurch die durch den Schnitt geschwächte Struktur zusätzlich gestärkt wird. Ferner kann eine zusätzliche Kraftverteilung in der kraftschlüssigen Verbindung zwischen den zuvor getrennten Flächenabschnitten über die Trennstelle 26 hinweg erreicht werden. Außerdem kann zusätzlich eine Markierung der Schwachstelle 24 bereitgestellt werden, welche das Durchstoßen weiter erleichtert, da die Durchstoßstelle schnell gefunden werden kann.

Fig. 3a) zeigt eine Prägung 32 mit einer Vielzahl an parallelen, um etwa 45° zur Trennstelle 26 geneigten Vertiefungen, die sich bspw. über den gesamten, verpressten Bereich erstrecken. Fig. 3b) zeigt eine Prägung 32 mit mehrfach gekreuzten Vertiefungen, die jeweils parallel und um 45° bzw. 135° zur Trennstelle 26 verlaufen. Die Vertiefungen können sich ebenfalls über den gesamten verpressten Bereich erstrecken. Fig. 3c) zeigt eine Ausführung mit einfach gekreuzten Vertiefungen, die jeweils parallel und um 45° bzw. 135° zur Trennstelle 26 verlaufen, wobei die Vertiefungen sich über den gesamten verpressten Bereich erstrecken können und deren Schnittpunkte in der Trennstelle 26 liegen. In weiteren Ausführungen können auch andere Muster für eine Prägung 32 zum Einsatz kommen.

Fig. 4 zeigt eine schematische Darstellung einer Schwachstelle 24 einer weiteren Ausführungsform in einer Schnittansicht, wobei der zuvor durchtrennte Bereich 22 von beiden Seiten flächig verpresst wurde, so dass die Vertiefung durch das Verpressen an den gegenüberliegenden Seiten auftritt. Ein Verpressen an beiden Seiten kann bspw. die Vertiefung an nur einer Seite reduzieren, so dass diese nicht wahrnehmbar oder schlechter wahrnehmbar ist, wobei die gleiche Verpressung wie bei einer einseitigen Verpressung erfolgen kann.

Obwohl solche Vertiefungen in der Regel optisch kaum wahrnehmbar sind, kann in weiteren Ausführungen das Verpressen und damit eine Vertiefung an der Seite eines Flächenabschnitts 20 erfolgen, welcher im Gebrauch des Formteils 10 nicht sichtbar ist. Bei dem Ausführungsbeispiel von Fig. 2 könnte bspw. das Verpressen an der nicht sichtbaren Unterseite des Deckels wirksam sein.

Fig. 5 zeigt eine weitere schematische Darstellung der Herstellung einer Schwachstelle 24 in einem Bereich eines Flächenabschnitts 20 eines Formkörpers 10. In der gezeigten Ausführung ist das Werkzeug mit mindestens einem Prägestempel 42 ausgestattet, der ein Stanzmesser 40 aufweist, welches in eine Aufnahme 41 verlagerbar ist. Das Stanzmesser 40 kann bspw. über eine Federeinrichtung (bspw. Druckfeder) oder dergleichen im unbetätigten Zustand aus der Aufnahme 41 herausgedrückt werden und steht damit von der unteren Prägefläche des Prägestempels 42 ab. Damit kann, wie in Fig. 5a) gezeigt, bei einer Verlagerung des Prägestempels 42 nach unten, zunächst ein Schnitt in einem Flächenabschnitt 20 aus faserhaltigem Material erzeugt werden. In einer unteren Endstellung hat das Stanzmesser 40 das faserhaltige Material vollständig durchtrennt und stößt an einer Gegenlage 44 einer unteren Werkzeugplatte an. Das Stanzmesser 40 hat damit seine Endstellung erreicht und kann nicht weiter in Richtung nach unten verlagert werden. Wird nunmehr der Prägestempel 42 weiter nach unten bewegt, wie in Fig. 5b) schematisch gezeigt, wird das Stanzmesser 40 nicht mehr gemeinsam mit dem Prägestempel 42 in die gleiche Richtung in gleichem Maß bewegt, sondern wird relativ zum Prägestempel 42 verlagert und in die Aufnahme 41 gedrückt. Dies kann gegen die Kraft der Federeinrichtung erfolgen. Wenn die Prägefläche das faserhaltige Material berührt, befindet sich das Stanzmesser 40 in seiner maximal im Prägestempel 42 aufgenommenen Position und kann bspw. bündig mit der unteren Fläche des Prägebereichs abschließen. Anschließend wird der Prägestempel 42 weiter gegen das faserhaltige Material gedrückt, so dass dieses im Bereich der Prägefläche, wie vorstehend beschrieben, komprimiert wird und das faserhaltige Material im Bereich der Trennstelle 26 kraftschlüssig miteinander verpresst.

Nach dem Verpressen fährt der Prägestempel 42 wieder zurück in seine Ausgangsposition und das Stanzmesser 40 kann kontinuierlich aus der Aufnahme 41 wieder hervortreten. In weiteren Ausführungen kann die Verlagerung des Stanzmesser 40 relativ zum Prägestempel 42 und gemeinsam mit dem Prägestempel 42 mechanisch gekoppelt sein, so dass bspw. bevor die Prägefläche des Prägestempels das faserhaltige Material berührt, das Stanzmesser 40 in der Aufnahme 41 vollständig aufgenommen ist und erst dann wieder aus der Aufnahme 41 hervortreten kann, wenn die Prägefläche einen definierbaren Abstand zum faserhaltigen Material erreicht hat. Die kann bspw. über eine Getriebeanordnung erreicht werden.

Die Fig. 6a) und b) zeigen eine noch weitere schematische Darstellung einer Ausführungsform bei der Herstellung einer Schwachstelle 24 in einem Bereich eines Flächenabschnitts 20 eines Formkörpers 10, wobei das Durchtrennen des faserhaltigen Materials von zwei Seiten erfolgt. Dazu können bspw. Stanzwerkzeuge verwendet werden, die wie in Fig. 5 beschrieben, ausgebildet sind, und bspw. relativ zu einem Prägestempel 42 verlagerbare Stanzmesser 40 aufweisen. Wie in Fig. 6b) schematisch gezeigt, kann dabei eine Komprimierung des faserhaltigen Materials im Bereich 22 mit der Trennstelle 26 von beiden Seiten erfolgen.

Bei den vorstehend beschriebenen Ausführungen kann ein Stanzwerkzeug mehrere Werkzeugelemente aufweisen, so dass simultan eine Vielzahl an Schwachstellen 24 in einer Vielzahl an Formkörpern 10 gleichzeitig erzeugt werden können. Weiterhin ist die gezeigte Geometrie der Stanzmesser 40 beispielhafter Natur und kann insbesondere sehr dünn ausgeführt sein. Bspw. können Stanzmesser 40 eine Breite von etwa 0,5 bis 3 mm aufweisen, wobei die Spitze im Idealfall fast 0 mm breit ist. In weiteren Ausführungen können Stanzmesser 40 bspw. einen Spitzen- bzw. Schneidwinkel von etwa 30 - 60° aufweisen. Stanzmesser 40 können jedoch je nach Anforderung unterschiedlich ausgebildet sein. Bspw. können Stanzmesser 40 im Detail sehr verschieden ausgebildet sein und sich bspw. im Hinblick auf den Schliff unterscheiden (z.B. einseitig geschliffen, zweiseitig geschliffen, Viererschliff, etc.). Darüber hinaus können in weiteren Ausführungen auch Stanzmesser 40 zum Einsatz kommen, welche eine verrundete Spitze aufweisen.

Fig. 7 zeigt eine schematische Darstellung eines Verfahrens 50 zur Herstellung von durchbrechbaren Schwachstellen 24 in Formkörpern 10 aus einem faserhaltigen Material.

Das Verfahren weist ein Bereitstellen 51 eines Formkörpers 10 auf. Das Bereitstellen 51 kann einen Formschritt umfassen, wobei entweder ein Formen 52 aus einem verhältnismäßig trocknen Fasermaterial (Dry-Forming) oder ein Formen 53 aus einer wässrigen Fasersuspension (Pulpe) erfolgt (Wet-Forming).

In einem sogenannten Wet-Prozess können zunächst Vorformlinge aus einem faserhaltigen Material bereitgestellt werden, die anschließend unter thermischer Einwirkung verpresst werden. Die Bereitstellung der Vorformlinge kann derart erfolgen, wobei Fasern aus einer wässrigen Lösung (Pulpe) angesaugt und dreidimensionale Vorformlinge gebildet werden, welche im Wesentlichen bereits die Gestalt von herzustellenden Erzeugnissen aufweisen. Zusätzlich können Additive und Zusätze, wie bspw. Stärke, chemische Zusätze, Wachs, etc. einer Pulpe zugeführt werden, um die Eigenschaften der herzustellenden Produkte (z.B. Barriereeigenschaften) und die Verarbeitbarkeit zu beeinflussen. Bei den Fasern kann es sich bspw. um natürliche Fasern, wie Cellulosefasern, oder Fasern aus einem faserhaltigen Ursprungsmaterial (z.B. Altpapier) handeln. Da als Ausgangsmaterial für die Formkörper 10 eine faserhaltige Pulpe mit natürlichen Fasern verwendet werden kann, können die hergestellten Formkörper 10 nach ihrer Verwendung selbst wieder als Ausgangsmaterial für die Herstellung von Formkörpern 10 oder anderen Erzeugnissen dienen oder kompostiert werden, weil diese in der Regel vollständig zersetzt werden können und keine bedenklichen, umweltgefährdenden Stoffe enthalten.

Die Vorformlinge können in weiteren Ausführungen einem Vorpressschritt unterzogen werden. Anschließend werden die Vorformlinge in einer Heißpresseinrichtung unter Druck und Wärmeeinwirkung zu dreidimensionalen Formkörpern 10 verpresst.

Weiterhin können die Formkörper 10 aus einer losen Zellulosebahn (Airlaid) oder einem Papier (um)geformt werden.

Zur Herstellung einer Schwachstelle 24 erfolgt anschließend ein Einbringen 54 des zuvor hergestellten Formkörpers 10 in ein Werkzeug, welches Mittel zum Herstellen von Schwachstellen 24 aufweist.

Danach erfolgt ein Stanzen 55 bzw. Schneiden des Formteils 10 aus faserhaltigem Material in mindestens einem Flächenabschnitt 20, wobei das faserhaltige Material in einem Bereich 22 vollständig durchtrennt wird. Das Stanzen 55 kann durch relative Verlagerung zweier Werkzeugteile, bspw. Stanzmesser 40 und Gegenlage 44 erfolgen.

Anschließend erfolgt ein Verpressen 56 des zuvor vollständig getrennten Bereichs 22 mit einer weiteren Werkzeugkomponente, bspw. einem Prägestempel 42. Das Verpressen 56 kann in dem gleichen Werkzeug oder einem weiteren Werkzeug erfolgen. Zudem kann das Prägen in der gleichen Station mit einem kombinierten Werkzeug, wie bspw. in den Fig. 5 und 6 gezeigt, oder mit zwei unterschiedlichen Werkzeugen erfolgen, die in hintereinander angeordneten Stationen eines Werkzeugs angeordnet sind. Das Verpressen 56 kann durch relative Verlagerung zweier Werkzeugteile, bspw. Prägestempel 42 und Gegenlage 44 erfolgen. Beim Verpressen 56 wird die Schichtdicke des faserhaltigen Materials im Bereich 22 mit der Trennstelle 26 bzw. dem Schnitt gegenüber dem restlichen Flächenabschnitt 20 komprimiert, so dass das faserhaltige Material zusätzlich verdichtet und im Bereich der Trennstelle 26 an gegenüberliegenden Oberflächen 28 kraftschlüssig miteinander verpresst wird.

Das Verpressen 56 kann nach Maßgabe der Schichtdicke des unverpressten faserhaltigen Materials, der Materialart und -zusammensetzung sowie der Schnittlänge und -breite bei Drücken im Bereich von 1 bis 200 N/mm² erfolgen. Zudem kann in weiteren Ausführungen die Prägefläche eines Prägestempels 42 temperiert werden, um die Komprimierung des faserhaltigen Materials im Bereich 22 mit der Trennstelle 26 zu verbessern. Vorzugsweise erfolgt das Verpressen 56 mit Temperaturen von 50 bis 150 °C.

In noch weiteren Ausführungen kann nach einem Stanzen 55 und vor einem Verpressen 56 ein optionales Befeuchten 60 des Bereichs 22 erfolgen, wobei während dem Verpressen 56 mit entsprechend höheren Temperaturen (bspw. zwischen 90-150 °C) der Bereich 22 getrocknet werden kann. Dabei erfolgt keine stoffschlüssige Verbindung, so dass der Vorteil der kraftschlüssigen Verbindung der Schwachstelle 24 beibehalten wird.

Nach dem Verpressen 56 oder gleichzeitig mit dem Verpressen kann ein Prägen der Trennstelle 26 mit einem Prägestempel 42, wie in Fig. 3 beschrieben, oder einem gesonderten Werkzeug erfolgen.

Anschließend kann ein Auswerfen 57 des mit mindestens einer Schwachstelle 24 versehenen Formteils 10 erfolgen, welches danach in einer weiteren Einrichtung oder in der gleichen Einrichtung einer Nachbehandlung 58 unterzogen werden kann. Eine Nachbehandlung 58 kann bspw. ein Laminieren 59, Bedrucken, etc. umfassen. In weiteren Ausführungen können die Formkörper 10 nach ihrer Herstellung anderweitig behandelt werden, um bestimmte Eigenschaften zu erzielen.

Die Ausbildung von Formkörpern 10 kann je nach gewünschter Gestalt variieren. Damit lassen sich spaltfreie Schwachstellen 24 in zellstoffbasierten Faserstoffprodukten verschiedenster Art einfach herstellen und können für verschiedene Bereiche und Zwecke zum Einsatz kommen. Die spaltfreien Schwachstellen 24 der hierin offenbarten technischen Lehre werden durch das vollständige Durchtrennen eines faserhaltigen Materials ein anschließendes Verpressen des vollständig durchtrennten Bereichs erzielen, wobei das Verpressen über die Trennstelle 26 hinausgeht, um einen ausreichenden Druck auf die Trennstelle 26 durch die benachbarten Bereiche auszuüben. Die Fläche, welche verpresst werden muss, hängt dabei von der Ausbildung der Trennstelle 26 (Länge, Schnitttiefe, d.h. Dicke der Faserschicht) und des verwendeten Materials sowie der Stabilität und gewünschten Widerstandskraft gegen ein Durchstoßen bzw. Durchbrechen der Schwachstelle 24 ab.

### Bezugszeichenliste

- 10: Formkörper
- 12: Rand
- 20: Flächenabschnitt
- 22: Bereich
- 24: Schwachstelle
- 26: Trennstelle
- 28: Oberfläche
- 30: Steg
- 32: Prägung
- 40: Stanzmesser
- 41: Aufnahme
- 42: Prägestempel
- 44: Gegenlage
- 50: Verfahren
- 51-60: Verfahrensschritte

## Patentansprüche

1. Verfahren zur Herstellung einer durchbrechbaren Schwachstelle in Formkörpern aus faserhaltigem Material, wobei das Verfahren folgende Schritte aufweist:
- Bereitstellen eines Formkörpers aus einem faserhaltigen Material, der mindestens einen Flächenabschnitt aufweist,
- vollständiges Durchtrennen mindestens eines Bereichs des mindestens einen Flächenabschnitts, und
- Verpressen des mindestens einen zuvor vollständig durchtrennten mindestens einen Bereichs, wobei das faserhaltige Material im mindestens einen durchtrennten Bereich gegeneinander verpresst und dadurch eine Verbindung im mindestens einen Bereich erzeugt wird, welche schwächer ist wie die Verbindung des faserhaltigen Materials im restlichen Bereich des mindestens einen Flächenabschnitts.

2. Verfahren nach Anspruch 1, wobei die Schichtdicke des faserhaltigen Materials im mindestens einen Bereich reduziert wird.

3. Verfahren nach Anspruch 1 oder 2, wobei durch das Verpressen keine stoffschlüssige Verbindung des faserhaltigen Materials im mindestens einen Bereich hergestellt wird.

4. Verfahren nach einem der Ansprüche 1 bis 3, wobei das Verpressen bei einer Temperatur im Bereich von 5 bis 250 °C erfolgt.

5. Verfahren nach einem der Ansprüche 1 bis 4, wobei das Verpressen bei einem Druck im Bereich von 1 bis 200 N/mm² erfolgt.

6. Verfahren nach einem der Ansprüche 1 bis 5, wobei mehrere Bereiche in dem mindestens einen Flächenabschnitt durchtrennt werden, wobei die mehreren Bereiche durch faserhaltiges Material voneinander getrennt sind, welches nicht durchtrennt wird.

7. Verfahren nach Anspruch 6, wobei die mehreren Bereiche und das die mehreren Bereiche voneinander trennende faserhaltige Material verpresst werden.

8. Verfahren nach einem der Ansprüche 1 bis 7, wobei der mindestens eine Bereich und/oder der mindestens eine Flächenabschnitt nach dem Verpressen laminiert werden.

9. Verfahren nach einem der Ansprüche 1 bis 8, wobei das Bereitstellen des Formkörpers zusätzlich einen Herstellschritt aufweist, wobei faserhaltiges Material zu einem Formkörper geformt wird.

10. Verfahren nach einem der Ansprüche 1 bis 9, wobei nach dem Durchtrennen des mindestens einen Bereichs und vor dem Verpressen des mindestens einen Bereichs ein Befeuchten des mindestens einen Bereichs erfolgt.

11. Verfahren nach einem der Ansprüche 1 bis 10, wobei das Durchtrennen und/oder das Verpressen des mindestens einen Bereichs auf gegenüberliegenden Seiten des mindestens einen Flächenabschnitts erfolgen.

12. Verfahren nach einem der Ansprüche 1 bis 11, wobei während des Verpressens ein den mindestens einen durchtrennten Bereich überspannendes Muster auf mindestens einer Seite in eine Oberfläche eingeprägt wird.

13. Werkzeug zur Herstellung einer durchbrechbaren Schwachstelle in Formkörpern aus faserhaltigem Material, aufweisend mindestens ein Schneidelement und mindestens einen Stempel, wobei das mindestens eine Schneidelement in dem mindestens einen Stempel aufgenommen und relativ zum mindestens einen Stempel verlagerbar ist, wobei zur Herstellung einer durchbrechbaren Schwachstelle das mindestens eine Schneidelement und der mindestens eine Stempel gemeinsam verlagerbar sind und das mindestens eine Schneidelement aus dem mindestens einen Stempel hervorsteht, wobei nach dem Durchtrennen mindestens eines Bereichs eines faserhaltigen Materials durch die gemeinsame Verlagerung des mindestens einen Schneidelements und des mindestens einen Stempels das mindestens eine Schneidelement an mindestens einem Anschlag gehalten werden kann, so dass bei einer weiteren Verlagerung des mindestens einen Stempels eine Pressfläche des mindestens einen Stempels gegen den mindestens einen Bereich drückbar ist und das mindestens eine Schneidelement in den mindestens einen Stempel eintaucht.

14. Formkörper aus faserhaltigem Material, aufweisend mindestens einen Flächenabschnitt, wobei der mindestens eine Flächenabschnitt mindestens einen Bereich mit einer durchbrechbaren Schwachstelle aufweist, wobei die durchbrechbare Schwachstelle eine Trennstelle mit gegenüberliegenden Oberflächen aufweist, wobei die gegenüberliegenden Oberflächen der Trennstelle durch ein Trennen des faserhaltigen Materials erzeugt sind, und wobei das faserhaltige Material an den Oberflächen der Trennstelle kraftschlüssig miteinander verbunden ist.

15. Formkörper nach Anspruch 14, wobei der mindestens eine Flächenabschnitt im Bereich mit der durchbrechbaren Schwachstelle gegenüber angrenzenden Bereichen des mindestens einen Flächenabschnitts eine geringere Schichtdicke aufweist.

16. Formkörper nach Anspruch 14 oder 15, wobei das faserhaltige Material im Bereich der durchbrechbaren Schwachstelle eine stärkere Komprimierung aufweist wie in angrenzenden Bereichen des mindestens einen Flächenabschnitts.
